# EUROPÄISCHE PATENTSCHRIFT

(11) **EP 3 560 792 B1**
(45) Veröffentlichungstag und Bekanntmachung des Hinweises auf die Patenterteilung: **29.10.2025**
(21) Anmeldenummer: 19166128.9
(22) Anmeldetag: 29.03.2019
(51) Int. Cl.: B61L 1/02, B61L 25/04, B61L 29/32, B61L 1/16, B61L 29/22

(54) **VERFAHREN ZUR ANSTEUERUNG EINER EISENBAHNSICHERUNGSANLAGE**
METHOD FOR OPERATING A RAILWAY SAFETY SYSTEM
PROCÉDÉ DE COMMANDE D'UNE INSTALLATION DE SÉCURITÉ FERROVIAIRE

(30) Priorität: 24.04.2018 DE 102018206304
(43) Veröffentlichungstag der Anmeldung: 30.10.2019
(73) Patentinhaber: Siemens Mobility GmbH, 80997 München (DE)
(72) Erfinder: Busse, Robert, 14621 Schönwalde (DE); Ehelebe, Sven, 38154 Königslutter (DE); Oechsner, Jens-Harro, 38321 Denkte OT Neindorf (DE); Saal, Sebastian, 38159 Vechelde (DE); Schmidt, Thomas, 38124 Braunschweig (DE)
(74) Vertreter: Siemens Patent Attorneys

(56) Entgegenhaltungen:
- EP-A1- 2 718 168
- EP-B1- 2 718 168
- DE-A1- 102009 019 302
- DE-C1- 10 227 046

## Beschreibung

Die Erfindung bezieht sich auf eine Streckeneinrichtung und ein Verfahren zur Ansteuerung einer Eisenbahnsicherungsanlage.

Aus der europäischen Offenlegungsschrift EP 2 718 168 B1 ist ein Verfahren zum Betreiben einer Streckeneinrichtung zur Ansteuerung einer Eisenbahnsicherungsanlage bekannt, bei dem die Streckeneinrichtung bei Annäherung eines Schienenfahrzeugs an die Eisenbahnsicherungsanlage mit zumindest einem Sensor zumindest ein schienenfahrzeugbezogenes Messergebnis erfasst und anhand des Messergebnisses einen Umschaltzeitpunkt für die Eisenbahnsicherungsanlage ermittelt.

Das Dokument DE 10 2009 019302 A1 betrifft ein Verfahren und eine Vorrichtung zur Steuerung von Eisenbahnsicherungssystemen, insbesondere Zuglenksystemen und Bahnübergangssystemen. Zur Erzeugung von Steuerungseingangsgrößen wird fahrzeugseitig ein Fahrzeugdaten beinhaltendes RFID - radio frequency identification - Signal abgestrahlt, das von einer streckenseitigen Einrichtung gelesen und ausgewertet wird, um den Fahrzeugtyp zu ermitteln.

Das Dokument DE 102 27 046 C1 beschreibt ein Verfahren zur Geschwindigkeitsregelung für gefährliche Gleisabschnitte. Dieses hat eine zentrale Steuerung für den Gleisabschnitt, so dass, wenn sich ein Fahrzeug einem Gefahrenbereich nähert, die Fahrzeugbremsen betätigt werden, um es vor dem Gefahrenbereich zum Stillstand zu bringen. Die Geschwindigkeit des Fahrzeugs ist auf die sichere Geschwindigkeit für den Gefahrenbereich begrenzt. Der Fahrzeugbremspunkt für eine gegebene Geschwindigkeit wird mit dem optimalen Bremspunkt für diese Geschwindigkeit verglichen.

Der Erfindung liegt die Aufgabe zugrunde, ein Verfahren der eingangs angegebenen Art hinsichtlich der Ermittlung eines optimalen Umschaltzeitpunkts für die Eisenbahnsicherungsanlage weiter zu verbessern.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass die Streckeneinrichtung anhand des zumindest einen Messergebnisses und anhand eines oder mehrerer Identifikationsdatensätze prüft, ob das sich annähernde Schienenfahrzeug dem oder einem der Identifikationsdatensätze zuzuordnen ist und ein durch den zuzuordnenden Identifikationsdatensatz beschriebener Regelzug ist, und die Streckeneinrichtung im Falle eines erkannten Regelzugs aus einem Speicher, in dem für den erkannten Regelzug zumindest ein Hilfsparameterwert abgespeichert ist, diesen zumindest einen Hilfsparameterwert ausliest und den Umschaltzeitpunkt unter Heranziehung dieses zumindest einen ausgelesenen Hilfsparameterwerts ermittelt.

Ein wesentlicher Vorteil des erfindungsgemäßen Verfahrens besteht darin, dass die Ermittlung des Umschaltzeitpunkts für die Eisenbahnsicherungsanlage regelzugindividuell, also auf der Basis erkannter Regelzüge erfolgen kann. Wird festgestellt, dass ein sich annäherndes Schienenfahrzeug ein Regelzug gemäß einem Identifikationsdatensatz ist, so kann die Ermittlung des Umschaltzeitpunkts in optimaler Weise erfolgen, indem auf Erkenntnisse für eben diesen Regelzug Bezug genommen wird. Wird ein sich annäherndes Schienenfahrzeug nicht als Regelzug erkannt, so kann die Ansteuerung der Eisenbahnsicherungsanlage erfolgen, wie dies heutzutage üblich ist und beispielsweise in der oben genannten Offenlegungsschrift beschrieben worden ist. Mit anderen Worten besteht der erfinderische Gedanke darin, die Bestimmung des Umschaltzeitpunkts für solche Schienenfahrzeuge zu optimieren, deren Ankunftszeit an der Eisenbahnsicherungsanlage aufgrund ihres regelzugkonformen Verhaltens besonders gut abschätzbar bzw. vorhersehbar ist.

Die Streckeneinrichtung zieht zur Prüfung, ob das sich annähernde Schienenfahrzeug dem oder einem der Identifikationsdatensätze zuzuordnen ist und ein durch den zuzuordnenden Identifikationsdatensatz beschriebener Regelzug ist, zumindest eines der folgenden Messergebnisse, vorzugsweise zumindest zwei der folgenden Messergebnisse heran: den zeitlichen Abstand zwischen Schienenfahrzeugen, den zeitliche Takt zwischen Schienenfahrzeugen, die absolute Uhrzeit, die Geschwindigkeit des Schienenfahrzeugs, die Beschleunigung des Schienenfahrzeugs, die Gesamtachsanzahl des Schienenfahrzeugs, die Achsabstände des Schienenfahrzeugs, die Zuglänge des Schienenfahrzeugs, die Achslast des Schienenfahrzeugs, die Achslasten von angetriebenen und/oder nicht angetriebenen Wagen im Falle eines mehrgliedrigen Schienenfahrzeugs, die Anzahl der angetriebenen Wagen oder Triebfahrzeuge des Schienenfahrzeugs, die Anzahl der Triebfahrzeuge des Schienenfahrzeugs, die Anzahl an der Oberleitung anliegender Stromabnehmer des Schienenfahrzeugs und/oder die Traktionsenergie des Schienenfahrzeugs.

Im Übrigen wird es als vorteilhaft angesehen, wenn in einem Speicher der Streckeneinrichtung für zwei oder mehr Regelzüge jeweils zumindest ein Identifikationsdatensatz, insbesondere ein selbst erstellter, ein extern vorgegebener oder ein zuvor selbst modifizierter Identifikationsdatensatz, sowie für jeden Regelzug jeweils zumindest ein regelzugindividueller Hilfsparameterwert zur Ermittlung des Umschaltzeitpunkts abgespeichert ist und die Streckeneinrichtung anhand des zumindest einen Messergebnisses bei jedem Annäherungsereignis jeweils prüft, ob das sich annähernde Schienenfahrzeug einer der Regelzüge ist und gegebenenfalls für den erkannten Regelzug den zumindest einen korrespondierenden Hilfsparameterwert aus dem Speicher ausliest.

Vorzugsweise ist bei jedem der Regelzüge jeweils der oder zumindest einer der regelzugindividuellen Hilfsparameterwerte eine quantitative Größe, die bei der Berechnung des Umschaltzeitpunkts quantitativ zu berücksichtigen ist (zum Beispiel eine fest vorgegebene Vorlaufzeit, eine fest vorgegebene Haltezeit an einem oder mehreren Haltepunkten vor der Eisenbahnsicherungsanlage, Standardbeschleunigung für den Regelzug, erlaubte Maximalgeschwindigkeit usw.).

Alternativ oder zusätzlich kann in vorteilhafter Weise vorgesehen sein, dass der oder zumindest einer der regelzugindividuellen Hilfsparameterwerte eine Kennung ist, die die Berechnungsformel bei der Berechnung des Umschaltzeitpunkts definiert (zum Beispiel Kennung "1": Berechnung des Umschaltzeitpunkts ohne Berücksichtigung der vom Sensor aktuell gemessenen Beschleunigung des Zuges; Kennung "2": Berechnung des Umschaltzeitpunkts mit Berücksichtigung der vom Sensor aktuell gemessenen Beschleunigung, usw.).

Als zumindest einer der Hilfsparameterwerte kann im Übrigen in vorteilhafter Weise auch eine Zeitspanne hinterlegt sein.

Bei der Eisenbahnsicherungsanlage handelt es sich vorzugsweise um einen Bahnübergang.

Die Erfindung bezieht sich darüber hinaus auf eine Streckeneinrichtung zur Ansteuerung einer Eisenbahnsicherungsanlage, wobei die Streckeneinrichtung eine Steuereinrichtung aufweist, die bei Annäherung eines Schienenfahrzeugs an die Eisenbahnsicherungsanlage zumindest ein schienenfahrzeugbezogenes Messergebnis auswertet und anhand des Messergebnisses einen Umschaltzeitpunkt für die Eisenbahnsicherungsanlage ermittelt.

Erfindungsgemäß ist vorgesehen, dass die Streckeneinrichtung derart ausgebildet ist, dass sie anhand des zumindest einen Messergebnisses und anhand eines oder mehrerer Identifikationsdatensätze prüft, ob das sich annähernde Schienenfahrzeug dem oder einem der Identifikationsdatensätze zuzuordnen ist und ein durch den zuzuordnenden Identifikationsdatensatz beschriebener Regelzug ist, und die Streckeneinrichtung derart ausgebildet ist, dass sie im Falle eines erkannten Regelzugs aus einem Speicher, in dem für den erkannten Regelzug zumindest ein Hilfsparameterwert abgespeichert ist, diesen zumindest einen Hilfsparameterwert ausliest und den Umschaltzeitpunkt unter Heranziehung dieses zumindest einen ausgelesenen Hilfsparameterwerts ermittelt.

Bezüglich der Vorteile der erfindungsgemäßen Streckeneinrichtung sei auf die obigen Ausführungen im Zusammenhang mit dem erfindungsgemäßen Verfahren verwiesen.

Die Erfindung wird nachfolgend anhand von Ausführungsbeispielen näher erläutert, dabei zeigen beispielhaft
- Figur 1: ein Ausführungsbeispiel für eine erfindungsgemäße Streckeneinrichtung zur Ansteuerung einer Eisenbahnsicherungsanlage,
- Figur 2: ein Ausführungsbeispiel für ein Betriebsprogramm für einen Rechner der Streckeneinrichtung gemäß Figur 1, wobei das Betriebsprogramm auf der Basis extern vorgegebener Identifikationsdatensätze arbeitet,
- Figur 3: ein Ausführungsbeispiel für ein Betriebsprogramm für die Streckeneinrichtung gemäß Figur 1, das auf der Basis selbsterstellter Identifikationsdatensätze arbeitet, und
- Figur 4: ein Ausführungsbeispiel für ein Betriebsprogramm für die Streckeneinrichtung gemäß Figur 1, das auf der Basis selbstmodifizierter Identifikationsdatensätze arbeitet.

In den Figuren werden der Übersicht halber für identische oder vergleichbare Komponenten stets dieselben Bezugszeichen verwendet.

Die Figur 1 zeigt eine Eisenbahngleisanlage 10, die im Bereich einer Kreuzungsstelle 20 von einer Straße 30 gekreuzt wird und dort mit einer Eisenbahnsicherungsanlage 40 in Form eines Bahnübergangs ausgestattet ist.

Die Eisenbahnsicherungsanlage 40 sowie ein oder mehrere an der Eisenbahngleisanlage 10 angeordnete Sensoren stehen mit einer Streckeneinrichtung 50 in Verbindung. Bei dem Ausführungsbeispiel gemäß Figur 1 ist die Streckeneinrichtung 50 mit zwei Sensoren 60 und 70 verbunden, von denen der Sensor 60 ein Messergebnis M1 und der Sensor 70 ein Messergebnis M2 an die Streckeneinrichtung 50 übermittelt.

Die beiden Sensoren 60 und 70 erfassen ein entlang der Fahrtrichtung P - also in der Figur 1 von links nach rechts - auf die Eisenbahnsicherungsanlage 40 fahrendes Schienenfahrzeug, beispielsweise durch eine Achserkennung des passierenden Schienenfahrzeugs, und geben ein korrespondierendes Messergebnis M1 bzw. M2 an die Streckeneinrichtung 50 weiter.

Die beiden Sensoren 60 und 70 können Überfahrereignisse als solche an die Streckeneinrichtung 50 übermitteln, oder daraus abgeleitete Messergebnisse oder andere Messergebnisse, insbesondere beispielsweise eines oder zwei der folgenden Messergebnisse: der zeitliche Abstand zwischen Schienenfahrzeugen, der zeitliche Takt zwischen Schienenfahrzeugen, die absolute Uhrzeit, die Geschwindigkeit des Schienenfahrzeugs, die Beschleunigung des Schienenfahrzeugs, die Gesamtachsanzahl des Schienenfahrzeugs, die Achsabstände des Schienenfahrzeugs, die Zuglänge des Schienenfahrzeugs, die Achslast des Schienenfahrzeugs, die Anzahl der Triebfahrzeuge des Schienenfahrzeugs, die Anzahl an der Oberleitung anliegender Stromabnehmer des Schienenfahrzeugs und/oder die Traktionsenergie des Schienenfahrzeugs.

Die Streckeneinrichtung 50 ist mit einem Rechner 51 und einem Speicher 52 ausgestattet. In dem Speicher 52 ist ein Betriebsprogramm BP abgespeichert, das bei Ausführung durch den Rechner 51 die Streckeneinrichtung 50 befähigt und dazu veranlasst, die Eisenbahnsicherungsanlage 40 anzusteuern und zu diesem Zweck einen Umschaltzeitpunkt zu der Eisenbahnsicherungsanlage 40 zu ermitteln. Der Umschaltzeitpunkt kann als solcher zur Eisenbahnsicherungsanlage 40 übermittelt werden, die nachfolgend anhand des empfangenen Umschaltzeitpunkts selbst den entsprechenden Schließbefehl zum Schließen der Eisenbahnsicherungsanlage 40 erzeugt; alternativ kann der Umschaltzeitpunkt mittelbar in Form eines Steuersignals ST, das zum Umschaltzeitpunkt den entsprechenden Schließbefehl selbst an die Eisenbahnsicherungsanlage 40 übermittelt, übertragen werden.

In dem Speicher 52 sind darüber hinaus Identifikationsdatensätze abgespeichert, die das Betriebsprogramm BP für den Betrieb der Eisenbahnsicherungsanlage 40 heranzieht. Bei dem Ausführungsbeispiel gemäß Figur 1 sind in dem Speicher 52 zwei Identifikationsdatensätze abgespeichert, die mit den Bezugszeichen IDS1 und IDS2 gekennzeichnet sind. Jeder der beiden Identifikationsdatensätze IDS1 und IDS2 definiert jeweils einen Regelzug, der von der Streckeneinrichtung erkannt werden soll und bezüglich des Umschaltzeitpunkts in vorgegebener Weise behandelt werden soll.

In dem Speicher 52 sind darüber hinaus Hilfsparameterwerte abgespeichert, die für einen erkannten Regelzug jeweils den Umschaltzeitpunkt der Eisenbahnsicherungsanlage 40 unmittelbar angeben oder zumindest eine Ermittlung des Umschaltzeitpunkts auf deren Basis ermöglichen.

Bei dem Ausführungsbeispiel gemäß Figur 1 wird beispielhaft davon ausgegangen, dass in dem Speicher 52 zwei Hilfsparametersätze HW1 und HW2 abgespeichert sind, die jeweils einen oder mehrere Hilfsparameter enthalten und jeweils einem der Identifikationsdatensätze zugeordnet sind. Bei dem Ausführungsbeispiel gemäß Figur 1 ist der Hilfsparametersatz HW1 dem Identifikationsdatensatz IDS1 zugeordnet; dies bedeutet, dass der Hilfsparametersatz HW1 Hilfsparameterwerte für Schienenfahrzeuge enthält, die vom Identifikationsdatensatz IDS1 erfasst werden. Dementsprechend enthält der Hilfsparametersatz HW2 Hilfsparameterwerte für solche Schienenfahrzeuge, die unter die Definition des Identifikationsdatensatzes IDS2 fallen.

Mit anderen Worten sind in dem Speicher 52 Identifikationsdatensätze sowie Hilfsparameter für zwei Regelzüge abgespeichert.

Die Streckeneinrichtung 50 gemäß Figur 1 wird vorzugsweise wie folgt betrieben:
Passiert ein Schienenfahrzeug bei seiner Fahrt entlang der Fahrtrichtung P die beiden Sensoren 60 und 70, so gelangen entsprechende Messergebnisse M1 und M2 zur Streckeneinrichtung 50. Das Betriebsprogramm BP wertet die Messergebnisse M1 und M2 aus und prüft anhand der Identifikationsdatensätze IDS1 und IDS2, ob sich das annähernde Schienenfahrzeug einem der beiden Identifikationsdatensätze IDS1 oder IDS2 zuordnen lässt. Ist dies der Fall, so schließt das Betriebsprogramm BP daraus, dass es sich bei dem annähernden Schienenfahrzeug um einen Regelzug handelt, der entsprechend dem zu dem Identifikationsdatensatz zugehörigen Hilfsparametersatz HW1 bzw. HW2 zu behandeln ist.

Nachfolgend wird beispielhaft davon ausgegangen, dass das sich annähernde Schienenfahrzeug ein Regelzug ist, das durch den Identifikationsdatensatz IDS1 beschrieben ist bzw. von diesem erfasst wird. Demgemäß wird das Betriebsprogramm BP aus dem Speicher 52 für den erkannten Regelzug bzw. für den Identifikationsdatensatz IDS1 den zugehörigen Hilfsparametersatz HW1 auslesen und den Umschaltzeitpunkt für die Eisenbahnsicherungsanlage 40 anhand der Hilfsparameterwerte des Hilfsparametersatzes HW1 bestimmen.

Die regelzugindividuellen Hilfsparametersätze HW1 und HW2 können einen oder mehrere quantitative Größen umfassen, die bei der Berechnung des Umschaltzeitpunkts quantitativ zu berücksichtigen sind, zum Beispiel eine fest vorgegebene Vorlaufzeit, eine fest vorgegebene Haltezeit an einem oder mehreren Haltepunkten vor der Eisenbahnsicherungsanlage, eine Standardbeschleunigung für den Regelzug, eine erlaubte Maximalgeschwindigkeit usw.

Alternativ oder zusätzlich können in den Hilfsparametersätzen HW1 und HW2 als regelzugindividuelle Hilfsparameterwerte eine oder mehrere Kennungen abgespeichert sein, die die Berechnungsformel bei der Berechnung des Umschaltzeitpunkts definieren. Zum Beispiel kann eine Kennung "1" anzeigen, dass die Berechnung des Umschaltzeitpunkts ohne Berücksichtigung der vom Sensor aktuell gemessenen Beschleunigung des Zuges erfolgen soll; eine Kennung "2" kann anzeigen, dass die Berechnung des Umschaltzeitpunkts mit Berücksichtigung der vom Sensor aktuell gemessenen Beschleunigung erfolgen soll. In entsprechender Weise können weitere Kennungen zur Handhabung des jeweiligen Regelzugs definiert sein.

Die Figur 2 zeigt ein erstes Ausführungsbeispiel für ein Betriebsprogramm BP, das in dem Speicher 52 der Streckeneinrichtung 50 gemäß Figur 1 abgespeichert sein kann und zum Betrieb des Rechners 51 geeignet ist.

Das Betriebsprogramm BP umfasst ein Einlesemodul 100 zum Erfassen der Messergebnisse M1 und M2 gemäß Figur 1.

Liegen dem Einlesemodul 100 Messergebnisse vor, so wird in einem nachfolgenden Prüfschritt 110 geprüft, ob Identifikationsdatensätze im Speicher 52 vorhanden sind.

Ist dies der Fall, so wird mit einem Vergleichsschritt 120 fortgefahren, in dem die Messergebnisse M1 und M2 mit den Identifikationsdatensätzen IDS1 und IDS2 verglichen werden.

Wird in dem Vergleichsschritt 120 festgestellt, dass die Messergebnisse M1 und M2 zu keinem der beiden Identifikationsdatensätze IDS1 oder IDS2 passen, so wird mit einem Standardansteuerschritt 130 fortgefahren, der die Ansteuerung der Eisenbahnsicherungsanlage 40 mit einem Standardumschaltzeitpunkt Tu(STD)) vornimmt und beispielsweise ein entsprechendes Steuersignal ST(Tu(STD)), das den Standardumschaltzeitpunkt Tu(STD)) festlegt, an die Eisenbahnsicherungsanlage 40 gemäß Figur 1 übermittelt. Der Standardumschaltzeitpunkt Tu(STD)) kann beispielsweise durch Addition des von den Sensoren 60 und 70 ermittelten Überfahrzeitpunkts mit einem vorgegebenen Standardverzögerungswert errechnet werden.

Wird in dem Vergleichsschritt 120 hingegen festgestellt, dass sich einer der beiden Identifikationsdatensätze, beispielsweise der Identifikationsdatensatz IDS1, den Messergebnissen M1 und M2 zuordnen lässt, und somit daraus geschlossen werden kann, dass das sich annähernde Schienenfahrzeug ein Regelzug gemäß dem Identifikationsdatensatz IDS1 ist, so wird mit einem Ausleseschritt 140 fortgefahren.

In dem Ausleseschritt 140 liest der Rechner 51 aus dem Speicher 52 den Hilfsparametersatz HW1 aus, der dem Identifikationsdatensatz IDS1 zugeordnet ist.

Nachfolgend wird in einem nachgeordneten regelzugindividuellen Ansteuerschritt 150 auf der Basis der regelzugindividuellen Hilfsparameterwerte, die im Hilfsparametersatz HW1 abgespeichert sind, der regelzugindividuelle Umschaltzeitpunkt für die Eisenbahnsicherungsanlage 40 bestimmt. Als Ergebnis wird der Umschaltzeitpunkt Tu(HW1)) oder ein entsprechendes Steuersignal ST(Tu(HW1)) gebildet und zur Eisenbahnsicherungsanlage 40 übertragen. Der regelzugindividuelle Umschaltzeitpunkt Tu(HW1)) kann beispielsweise durch Addition des von den Sensoren 60 und 70 ermittelten Überfahrzeitpunkts mit einem regelzugindividuellen Verzögerungswert errechnet werden.

Die Figur 3 zeigt ein zweites Ausführungsbeispiel für ein Betriebsprogramm BP, das eine Ansteuerung der Eisenbahnsicherungsanlage 40 durch die Streckeneinrichtung 50 gemäß Figur 1 ermöglicht.

Das Betriebsprogramm BP gemäß Figur 3 entspricht hinsichtlich des Programmmoduls 100, des Prüfschritts 110, des Vergleichsschritts 120, des Standardansteuerschritts 130, des Ausleseschritts 140 und des regelindividuellen Ansteuerschritts 150 dem Betriebsprogramm BP gemäß Figur 2, so dass diesbezüglich auf die obigen Erläuterungen im Zusammenhang mit der Figur 2 verwiesen sei.

Zusätzlich zu den genannten Programmteilen des Betriebsprogramms gemäß Figur 2 weist das Betriebsprogramm BP gemäß Figur 3 ein zusätzliches Datensatzbildungsmodul 160 auf, das mit dem Prüfschritt 110 und dem Einlesemodul 100 zusammenarbeitet.

Das Programmmodul BP gemäß Figur 3 arbeitet wie folgt:
Wird in dem Prüfschritt 110 festgestellt, dass in dem Speicher 52 überhaupt keine Identifikationsdatensätze abgespeichert sind und aus diesem Grunde ein Vergleich mit vorhandenen Identifikationsdatensätzen nicht stattfinden kann, so wird die Ansteuerung der Eisenbahnsicherungsanlage 40 gemäß dem Standardansteuerschritt 130 durchgeführt, wie dies im Zusammenhang mit der Figur 2 erläutert worden ist.

Zusätzlich wird das Datensatzbildungsmodul 160 aktiviert, das anhand der eingangsseitig anliegenden Messergebnisse M1 und M2 des Einlesemoduls 100 selbständig Identifikationsdatensätze, beispielsweise die Identifikationsdatensätze IDS1 und IDS2 gemäß Figur 1, erzeugt.

Das Datensatzbildungsmodul 160 erstellt anhand der Messergebnisse M1 und M2 die Identifikationsdatensätze IDS1 und IDS2, vorzugsweise indem es prüft, ob bei Annäherungsereignissen in der Vergangenheit bei einer Teilmenge der Schienenfahrzeuge die gemessenen Messergebnisse identisch oder gemäß einer vorgegebenen Ähnlichkeitsschwelle zumindest hinreichend ähnlich sind, im Falle einer erkannten Teilmenge auf der Basis der als ähnlich angesehenen Messergebnisse Identifikationsdaten für den Identifikationsdatensatz erzeugt und den Identifikationsdatensatz unter Heranziehung der erzeugten Identifikationsdaten bildet. Auf eine hinreichende Ähnlichkeit einer Teilmenge von Messergebnissen kann beispielsweise geschlossen werden, wenn die Messergebnisse dieser Teilmenge von dem Mittelwert der jeweiligen Teilmenge nicht über ein vorgegebenes Maß hinaus abweichen.

Vorteilhaft ist es, wenn das Datensatzbildungsmodul 160 als Messergebnis M1 und M2 zumindest eine der oben bereits genannten Arten von Messergebnissen heranzieht.

Die Figur 4 zeigt ein drittes Ausführungsbeispiel für ein Betriebsprogramm BP, das von dem Rechner 51 der Streckeneinrichtung 50 gemäß Figur 1 zur Ansteuerung der Eisenbahnsicherungsanlage 40 ausgeführt werden kann. Das Programmmodul BP gemäß Figur 4 umfasst alle Programmschritte bzw. Programmmodule, die im Zusammenhang mit den Figuren 2 und 3 bereits erläutert worden sind; diesbezüglich sei auf die obigen Ausführungen verwiesen.

Zusätzlich zu den bereits erläuterten Programmmodulen ist bei dem Betriebsprogramm BP gemäß Figur 4 ein Modifikationsmodul 170 vorgesehen, das mit dem Vergleichsschritt 120 und dem Einlesemodul 100 zusammenarbeitet und dazu ausgestaltet ist, einen im Rahmen des Vergleichsschritts 120 identifizierten Identifikationsdatensatz, beispielsweise den Identifikationsdatensatz IDS1, in Abhängigkeit von den aktuell vom Einlesemodul 100 erfassten Messergebnissen M1 und M2 zu modifizieren.

Findet eine solche Modifikation des Identifikationsdatensatzes IDS1 statt, so wird ein modifizierter Modifikationsdatensatz IDS1' erzeugt, der im Speicher 52 als Ersatz für den zuvor dort abgespeicherten früheren Identifikationsdatensatz IDS1 abgespeichert wird. Mit anderen Worten ersetzt der modifizierte Identifikationsdatensatz IDS1' den früheren Identifikationsdatensatz IDS1, der in der Figur 1 dargestellt ist. Im Rahmen der Modifikation des Identifikationsdatensatzes IDS1 kann beispielsweise ein enger definierter Identifikationsdatensatz gebildet werden, insbesondere wenn die bei Annäherungsereignissen in der Vergangenheit gemessenen Messergebnisse zeigen, dass Schienenfahrzeuge, die von dem Identifikationsdatensatz erfasst und als korrespondierender Regelzug erkannt werden, auch von dem enger definierten Identifikationsdatensatz ebenfalls erfasst werden würden.

Auch ist eine Modifikation des Identifikationsdatensatzes IDS1 von Vorteil, wenn die bei Annäherungsereignissen in der Vergangenheit gemessenen Messergebnisse zeigen, dass Schienenfahrzeuge, die von dem vorgegebenen Identifikationsdatensatz erfasst und als derselbe Regelzug erkannt werden, unterschiedlichen Untergruppen an Regelzügen zugeordnet werden können. In einem solchen Fall können innerhalb des Identifikationsdatensatzes IDS1 Unterdatensätze erzeugt werden, oder es kann der vorhandene Identifikationsdatensatz IDS1 durch zwei neue Identifikationsdatensätze ersetzt werden, die in der Figur 4 mit dem Bezugszeichen IDS1' und IDS" gekennzeichnet sind.

## Patentansprüche

1. Verfahren zum Betreiben einer Streckeneinrichtung (50) zur Ansteuerung einer Eisenbahnsicherungsanlage (40), wobei die Streckeneinrichtung (50) bei Annäherung eines Schienenfahrzeugs an die Eisenbahnsicherungsanlage (40) mit zumindest einem Sensor (60, 70) zumindest ein schienenfahrzeugbezogenes Messergebnis (M1, M2) erfasst und anhand des Messergebnisses (M1, M2) einen Umschaltzeitpunkt (Tu) für die Eisenbahnsicherungsanlage (40) ermittelt,
**dadurch gekennzeichnet, dass**
- die Streckeneinrichtung (50) anhand des zumindest einen Messergebnisses (M1, M2) und anhand eines oder mehrerer Identifikationsdatensätze (IDS1, IDS2) prüft, ob das sich annähernde Schienenfahrzeug dem oder einem der Identifikationsdatensätze (IDS1, IDS2) zuzuordnen ist und darauf zu schließen ist, dass es sich bei dem annähernden Schienenfahrzeug um einen durch den zuzuordnenden Identifikationsdatensatz (IDS1, IDS2) beschriebenen Regelzug handelt, und
- die Streckeneinrichtung (50) im Falle eines erkannten Regelzugs aus einem Speicher (52), in dem für den erkannten Regelzug zumindest ein Hilfsparameterwert abgespeichert ist, diesen zumindest einen Hilfsparameterwert ausliest und den Umschaltzeitpunkt (Tu) unter Heranziehung dieses zumindest einen ausgelesenen Hilfsparameterwerts ermittelt und
- für den Fall, dass ein sich annäherndes Schienenfahrzeug nicht als Regelzug erkannt wird, die Streckeneinrichtung den Umschaltzeitpunkt (Tu) unter Heranziehung des erfassten Messergebnisses (M1, M2) ermittelt.

2. Verfahren nach Anspruch 1,
**dadurch gekennzeichnet, dass** die Streckeneinrichtung (50) zur Prüfung, ob das sich annähernde Schienenfahrzeug dem oder einem der Identifikationsdatensätze (IDS1, IDS2) zuzuordnen ist und ein durch den zuzuordnenden Identifikationsdatensatz (IDS1, IDS2) beschriebener Regelzug ist, zumindest eines der folgenden Messergebnisse (M1, M2), vorzugsweise zumindest zwei der folgenden Messergebnisse (M1, M2) heranzieht:
- zeitlicher Abstand zwischen Schienenfahrzeugen,
- zeitlicher Takt zwischen Schienenfahrzeugen,
- absolute Uhrzeit,
- Geschwindigkeit des Schienenfahrzeugs,
- Beschleunigung des Schienenfahrzeugs,
- Gesamtachsanzahl des Schienenfahrzeugs,
- Achsabstände des Schienenfahrzeugs,
- Zuglänge des Schienenfahrzeugs,
- Achslast des Schienenfahrzeugs
- Achslasten von angetriebenen und/oder nicht angetriebenen Wagen im Falle eines mehrgliedrigen Schienenfahrzeugs,
- Anzahl der angetriebenen Wagen oder Triebfahrzeuge des Schienenfahrzeugs,
- Anzahl an der Oberleitung anliegender Stromabnehmer des Schienenfahrzeugs,
- Traktionsenergie des Schienenfahrzeugs.

3. Verfahren nach einem der voranstehenden Ansprüche,
**dadurch gekennzeichnet, dass**
- in einem Speicher (52) der Streckeneinrichtung (50) für zwei oder mehr Regelzüge jeweils zumindest ein Identifikationsdatensatz (IDS1, IDS2), insbesondere ein selbst erstellter, ein extern vorgegebener oder ein zuvor selbst modifizierter Identifikationsdatensatz, sowie für jeden Regelzug jeweils zumindest ein regelzugindividueller Hilfsparameterwert zur Ermittlung des Umschaltzeitpunkts (Tu) abgespeichert ist und
- die Streckeneinrichtung (50) anhand des zumindest einen Messergebnisses (M1, M2) bei jedem Annäherungsereignis jeweils prüft, ob das sich annähernde Schienenfahrzeug einer der Regelzüge ist und gegebenenfalls für den erkannten Regelzug den zumindest einen korrespondierenden Hilfsparameterwert aus dem Speicher (52) ausliest.

4. Verfahren nach einem der voranstehenden Ansprüche,
**dadurch gekennzeichnet, dass** für jeden der Regelzüge jeweils
- der oder zumindest einer der regelzugindividuellen Hilfsparameterwerte eine quantitative Größe ist, die bei der Berechnung des Umschaltzeitpunkts (Tu) quantitativ zu berücksichtigen ist, und/oder
- der oder zumindest einer der regelzugindividuellen Hilfsparameterwerte eine Kennung ist, die die Berechnungsformel bei der Berechnung des Umschaltzeitpunkts (Tu) definiert.

5. Verfahren nach einem der voranstehenden Ansprüche,
**dadurch gekennzeichnet, dass** als Hilfsparameterwert oder zumindest einer der Hilfsparameterwerte eine Zeitspanne hinterlegt ist.

6. Streckeneinrichtung (50) zur Ansteuerung einer Eisenbahnsicherungsanlage (40), wobei die Streckeneinrichtung (50) eine Steuereinrichtung aufweist, die bei Annäherung eines Schienenfahrzeugs an die Eisenbahnsicherungsanlage (40) zumindest ein schienenfahrzeugbezogenes Messergebnis (M1, M2) auswertet und anhand des Messergebnisses (M1, M2) einen Umschaltzeitpunkt (Tu) für die Eisenbahnsicherungsanlage (40) ermittelt,
**dadurch gekennzeichnet, dass**
- die Streckeneinrichtung (50) derart ausgebildet ist, dass sie anhand des zumindest einen Messergebnisses (M1, M2) und anhand eines oder mehrerer Identifikationsdatensätze (IDS1, IDS2) prüft, ob das sich annähernde Schienenfahrzeug dem oder einem der Identifikationsdatensätze (IDS1, IDS2) zuzuordnen ist und darauf zu schließen ist, dass es sich bei dem annähernden Schienenfahrzeug um einen durch den zuzuordnenden Identifikationsdatensatz (IDS1, IDS2) beschriebenen Regelzug handelt, und
- die Streckeneinrichtung (50) derart ausgebildet ist, dass sie im Falle eines erkannten Regelzugs aus einem Speicher (52), in dem für den erkannten Regelzug zumindest ein Hilfsparameterwert abgespeichert ist, diesen zumindest einen Hilfsparameterwert ausliest und den Umschaltzeitpunkt (Tu) unter Heranziehung dieses zumindest einen ausgelesenen Hilfsparameterwerts ermittelt und
- für den Fall, dass ein sich annäherndes Schienenfahrzeug nicht als Regelzug erkannt wird, die Streckeneinrichtung den Umschaltzeitpunkt (Tu) unter Heranziehung des erfassten Messergebnisses (M1, M2) ermittelt.

## Claims

1. Method for operating a route facility (50) for controlling a railway safety system (40), wherein the route facility (50) acquires at least one measurement result (M1, M2) relating to a rail vehicle using at least one sensor (60, 70) when a rail vehicle approaches the railway safety system (40) and determines a switchover time instant (Tu) for the railway safety system (40) based on the measurement result (M1, M2),
**characterised in that**
- based on the at least one measurement result (M1, M2) and based on one or a number of identification datasets (IDS1, IDS2), the route facility (50) checks whether the approaching rail vehicle is to be assigned to the or one of the identification datasets (IDS1, IDS2) and whether it is to be concluded that the approaching rail vehicle is a scheduled train described by the identification dataset (IDS1, IDS2) to be assigned, and
- in the case of a scheduled train identified from a memory (52), in which at least one auxiliary parameter value for the identified scheduled train is stored, the route facility (50) reads out this at least one auxiliary parameter value and determines the switchover time instant (Tu) using this at least one read-out auxiliary parameter value
and
- in the event that an approaching rail vehicle is not identified as a scheduled train, the route facility determines the switchover time instant (Tu) using the acquired measurement result (M1, M2).

2. Method according to claim 1,
**characterised in that**
the route facility (50) checks whether the approaching rail vehicle is to be assigned to the or one of the identification datasets (IDS1, IDS2) and whether it is a scheduled train described by the identification dataset (IDS1, IDS2) to be assigned and uses at least one of the following measurement results (M1, M2), preferably at least two of the following measurement results (M1, M2):
- time gap between rail vehicles,
- temporal interval between rail vehicles,
- absolute time,
- speed of the rail vehicle,
- acceleration of the rail vehicle,
- total number of axles of the rail vehicle,
- axis-centre distance of the rail vehicle,
- train length of the rail vehicle,
- axle load of the rail vehicle,
- axle loads of driven and/or non-driven wagons if the vehicle is multi-membered,
- number of driven wagons or traction vehicles of the railway vehicle,
- number of current collectors of the railway vehicle in contact with the overhead line,
- traction energy of the railway vehicle.

3. Method according to one of the preceding claims,
**characterised in that**
- at least one identification dataset (IDS1, IDS2), in particular an autonomously generated, externally provided or previously autonomously modified identification dataset is stored in a memory (52) of the route facility (50) for two or more scheduled trains in each case, together with at least one auxiliary parameter value individual to the scheduled train for each scheduled train for determining the switchover time instant (Tu) and based on the at least one measurement result (M1, M2), the route facility (50) checks in each case each time a vehicle approaches whether the approaching rail vehicle is one of the scheduled trains and if necessary, reads out the at least one corresponding auxiliary parameter value from the memory (52) for the identified scheduled train.

4. Method according to one of the preceding claims,
**characterised in that**
for each of the scheduled trains in each case,
- the one or at least one of the auxiliary parameter values individual to the scheduled train is a quantitative value, which is to be taken into account quantitively when calculating the switchover time instant (Tu), and/or
- the or at least one of the auxiliary parameter values individual to the scheduled train is an identifier which defines the calculation formula for calculating the switchover time instant (Tu).

5. Method according to one of the preceding claims,
**characterised in that**
a timespan is stored as an auxiliary parameter value or as at least one of the auxiliary parameter values.

6. Route facility (50) for controlling a railway safety system (40), wherein the route facility (50) has a control facility which evaluates at least one measurement result (M1, M2) relating to a rail vehicle when a rail vehicle approaches the railway safety system (40) and determines a switchover time instant (Tu) for the railway safety system (40) based on the measurement result (M1, M2),
**characterised in that**
- the route facility (50) is designed to check, based on the at least one measurement result (M1, M2) and based on one or a number of identification datasets (IDS1, IDS2), whether the approaching rail vehicle is to be assigned to the or one of the identification datasets (IDS1, IDS2) and whether it is to be concluded that the approaching rail vehicle is a scheduled train described by the identification dataset (IDS1, IDS2) to be assigned, and
- the route facility (50) is designed such that, in the case of a scheduled train identified from a memory (52), in which at least one auxiliary parameter value for the identified scheduled train is stored, the route facility (50) reads out this at least one auxiliary parameter value and determines the switchover time instant (Tu) using this at least one read-out auxiliary parameter value
and
- in the event that an approaching rail vehicle is not identified as a scheduled train, the route facility determines the switchover time instant (Tu) using the acquired measurement result (M1, M2).

## Revendications

1. Procédé pour faire fonctionner un dispositif (50) de voie pour la commande d'une installation (40) de sécurité ferroviaire, dans lequel le dispositif (50) de voie détecte, lorsqu'un véhicule ferroviaire se rapproche de l'installation (40) de sécurité ferroviaire, par au moins un capteur (60, 70), au moins un résultat (M1, M2) de mesure se rapportant au véhicule ferroviaire et, à l'aide du résultat (M1, M2) de mesure, détermine un instant (Tu) de commutation pour l'installation (40) de sécurité ferroviaire, **caractérisé en ce que**
- le dispositif (50) de voie contrôle, à l'aide du au moins un résultat (M1, M2) de mesure et à l'aide d'un ou de plusieurs ensembles (IDS1, IDS2) de données d'identification, si le véhicule ferroviaire, qui se rapproche, est à associer à ou à l'un des ensembles (IDS1, IDS2) de données d'identification et en déduit que le véhicule ferroviaire, qui se rapproche, est un train régulier, décrit par l'ensemble (IDS1, IDS2) de données d'identification à associer, et
- le dispositif (50) de voie, dans le cas d'un train régulier identifié, lit dans une mémoire (52), dans laquelle au moins une valeur de paramètre auxiliaire est mise en mémoire pour le train régulier identifié, cette au moins une valeur de paramètre auxiliaire et détermine l'instant (Tu) de commutation en tirant parti de cette au moins une valeur de paramètre auxiliaire lue, et
- dans le cas où un véhicule ferroviaire se rapprochant n'est pas identifié comme train régulier, le dispositif de voie détermine l'instant (Tu) de commutation en tirant parti du résultat (M1, M2) de mesure détecté.

2. Procédé suivant la revendication 1,
**caractérisé en ce que**
le dispositif (50) de voie, pour le contrôle du point de savoir si le véhicule ferroviaire se rapprochant est à associer à ou à l'un des ensembles (IDS1, IDS2) de données d'identification et est un train régulier décrit par l'ensemble (IDS1, IDS2) de données d'identification à associer, tire parti d'au moins l'un des résultats (M1, M2) de mesure suivant, de préférence d'au moins deux résultats (M1, M2) de mesure suivants :
- distance dans le temps entre des véhicules ferroviaires,
- cadence dans le temps entre des véhicules ferroviaires,
- heure absolue,
- vitesse du véhicule ferroviaire,
- accélération du véhicule ferroviaire,
- nombre d'ensemble d'essieux du véhicule ferroviaire,
- distance entre essieux du véhicule ferroviaire,
- longueur de train du véhicule ferroviaire,
- charges d'essieu du véhicule ferroviaire,
- charges d'essieu de voitures entraînées ou non entraînées dans le cas d'un véhicule ferroviaire à éléments multiples,
- nombre des voitures entraînées ou des matériels moteurs du véhicule ferroviaire,
- nombre d'appareils de prise de courant du véhicule ferroviaire s'appliquant à la ligne de contact,
- énergie de traction du véhicule ferroviaire.

3. Procédé suivant l'une des revendications précédentes, **caractérisé en ce que**
- il est mis, pour la détermination de l'instant (Tu) de commutation, dans une mémoire (52) du dispositif (50) de voie pour deux ou plusieurs trains réguliers, respectivement au moins un ensemble (IDS1, IDS2) de données d'identification, en particulier un ensemble de données d'identification établi soi-même, donné à l'avance de l'extérieur ou modifié de soi-même auparavant, ainsi que, pour chaque train régulier, respectivement au moins une valeur de paramètre auxiliaire individuels de train régulier, et
- le dispositif (50) de voie contrôle, à l'aide du au moins un résultat (M1, M2) de mesure à chaque évènement de rapprochement, si le véhicule ferroviaire se rapprochant est l'un des trains réguliers et lit, le cas échéant, pour le train régulier identifié, la au moins une valeur de paramètre auxiliaire correspondant dans la mémoire (52).

4. Procédé suivant l'une des revendications précédentes,
**caractérisé en ce que**, pour chacun des trains réguliers
- la ou au moins l'une des valeurs de paramètre auxiliaire individuel au train régulier est une grandeur quantitative, qui est à prendre en compte quantitativement lors du calcul de l'instant (Tu) de commutation, et/ou
- la ou au moins l'une des valeurs de paramètre auxiliaire individuel à un train régulier est une identification, qui définit la formule de calcul, lors du calcul de l'instant (Tu) de commutation.

5. Procédé suivant l'une des revendications précédentes,
**caractérisé en ce qu'**
un laps de temps est mis en mémoire, comme valeur de paramètre auxiliaire ou comme au moins l'une des valeurs de paramètre auxiliaire.

6. Dispositif (50) de voie pour la commande d'une installation (40) de sécurité ferroviaire, dans lequel le dispositif (50) de voie a un dispositif de commande qui, lorsqu'un véhicule ferroviaire se rapproche de l'installation (40) de sécurité ferroviaire, évalue au moins un résultat (M1, M2) de mesure se rapportant au véhicule ferroviaire et détermine, à l'aide du résultat (M1, M2) de mesure, un instant (Tu) de commutation, pour l'installation (40) de sécurité ferroviaire,
**caractérisé en ce que**
- le dispositif (50) de voie est constitué de manière à contrôler, à l'aide du au moins un résultat (M1, M2) de mesure et à l'aide d'un ou de plusieurs ensembles (IDS1, IDS2) de données d'identification, si le véhicule ferroviaire, qui se rapproche, est à associer à ou à l'un des ensembles (IDS1, IDS2) de données d'identification et en déduit que le véhicule ferroviaire, qui se rapproche, est un train régulier, décrit par l'ensemble (IDS1, IDS2) de données d'identification à associer, et
- le dispositif (50) de voie est constitué pour lire, dans le cas d'un train régulier identifié, lire dans une mémoire (52), dans laquelle au moins une valeur de paramètre auxiliaire est mise en mémoire pour le train régulier identifié, cette au moins une valeur de paramètre auxiliaire et pour déterminer l'instant (Tu) de commutation en tirant parti de cette au moins une valeur de paramètre auxiliaire lue, et
- dans le cas où un véhicule ferroviaire se rapprochant n'est pas identifié comme train régulier, le dispositif de voie détermine l'instant (Tu) de commutation en tirant parti du résultat (M1, M2) de mesure détecté.
